# EUROPÄISCHE PATENTSCHRIFT

(11) **EP 0 733 020 B1**
(45) Veröffentlichungstag und Bekanntmachung des Hinweises auf die Patenterteilung: **07.04.1999**
(21) Anmeldenummer: 95901435.8
(22) Anmeldetag: 25.11.1994
(51) Int. Cl.: B65H 35/00

(54) **VORRICHTUNG ZUM AUFNEHMEN VON FOLIENROLLEN**
DEVICE FOR HOLDING ROLLS OF FOIL
DISPOSITIF DE RECEPTION DE ROULEAUX DE FEUILLES

(30) Priorität: 06.12.1993 DE 9318632 U
(43) Veröffentlichungstag der Anmeldung: 25.09.1996
(73) Patentinhaber: EMSA-Werke Wulf GmbH & Co., 48282 Emsdetten (DE)
(72) Erfinder: WEINBACH, Bernhard, D-58339 Breckerfeld (DE)
(74) Vertreter: Grünecker, Kinkeldey, Stockmair & Schwanhäusser Anwaltssozietät
(86) Internationale Anmeldenummer: EP9403909
(87) Internationale Veröffentlichungsnummer: WO9515904

(56) Entgegenhaltungen:
- EP-A- 0 265 552
- DE-A- 3 823 335
- DE-U- 9 303 314
- FR-A- 2 441 570

## Beschreibung

Die Erfindung bezieht sich auf eine Vorrichtung zum Aufnehmen von Folienrollen mit einem Gehäuse, das je Folienrolle einen mit einem Deckel und einer Spendeöffnung bestücktes Fach aufweist, wobei es zum Abtrennen von Folienabschnitten eine einem Trennprofil zugeordnete, quer zur Folienlängsrichtung bewegbare Trenneinrichtung gibt, und Deckel und Trenneinrichtung auf derselben Frontseite des Gehäuses vorgesehen sind.

Bei einem aus dem DE-GBM 92 16 733 bekannten Gegenstand dieser Gattung ist die Trenneinrichtung mit einem Gleitschuh verbunden, der in einer am Deckel ausgebildeten Führungsschiene quer verschieblich gelagert ist. Das Trennprofil ist als an der Führungsschiene ausgebildeter Schneidschlitz ausgeführt, der von einem mit dem Gleitschuh verbundenen Trennmesser durchdrungen ist.

Leider weist diese Vorrichtung beim Abtrennen von Folienteilstücken von Zeit zu Zeit Funktionsmängel auf. Unsauber abgetrennte Folienstücke können in den Schneidschlitz eingezogen werden und verklemmen die Trenneinrichtung mit Gleitschuh. Im ungünstigsten Fall werden Folienfetzen bis in die Führungsschiene eingezogen, so daß der Gleitschuh in der Führungsschiene blockiert. Versuche, diesem Problem durch beabstandete Anordnung von Führungseinrichtung und Trennprofil mit Trenneinrichtung abzuhelfen, haben bisher weitere ungelöste Probleme aufgezeigt. Insbesondere erwies es sich als schwierig, eine Führungseinrichtung beabstandet von der Trenneinrichtung zu schaffen, die ein präzises Zusammenwirken von Trenneinrichtung und Trennprofil ohne Funktionsstörungen gewährleistet.

Die EP 643 003 A1 und EP 650 913 A1 offenbaren einen Folienspender, bei der jedes Fach aus einem Unterteil und einem Deckel besteht, der um eine Achse schwenkbar an dem Unterteil angelenkt ist. Jeder Deckel weist entlang seiner Unterkante eine Nut auf, in der ein Schneidschieber durch angeformte Führungsteile verschiebbar geführt ist. Beim Anheben des Deckels wird der Schneidschieber mit angehoben. Diese Druckschriten sind gemäß Artikel 54 (3, 4) EPÜ nur Stand der Technik bezüglich Neuheit.

Der Erfindung liegt die Aufgabe zugrunde, eine Vorrichtung der eingangs genannten Gattung zu schaffen, die ein störungsfreies Abtrennen von Folienabschnitten gewährleistet und konstruktiv möglichst einfach gebaut und zu handhaben ist.

Diese Aufgabe wird erfindungsgemäß dadurch gelöst, daß die Trenneinrichtung an einem oberhalb des Deckels und der Spendeöffnung parallel zum Trennprofil ausgerichtet vorgesehenen Gleitlager des Gehäuses gelagert ist.

Dadurch ist eine stets einwandfreie, exakte Führung der Trenneinrichtung am Gehäuse gewährleistet. Das präzise Zusammenwirken von Trennprofil und Trenneinrichtung kann durch Ausrichten von Gleitlager und Trennprofil bewirkt werden. Die Führung der Trenneinrichtung ist unabhängig von Öffnungs- und Schließbewegung des Deckels. Eventuelle Störungen beim Abtrennen eines Folienabschnittes wirken sich nicht auf die Gleifführung der Trenneinrichtung am Gehäuse aus. Solche Betriebsstörungen an der Trenneinrichtung oder dem Trennprofil können einfach behoben werden. Die Lagerung der Trenneinrichtung ist damit unabhängig von dem Herausziehen einer von der Spendeöffnung herab hängenden Folienfahne und dem Trennvorgang selbst.

Vorzugsweise ist das obere Ende der Trenneinrichtung mit Hilfe eines formschlüssigen Schiebestücks im Gleitlager verschieblich gelagert. Über das Schiebestück ist die Trenneinrichtung exakt am Gleitlager ausgerichtet und senkrecht zur Verschieberichtung eindeutig positioniert. Dadurch ist auch beispielsweise die Lage eines mit dem Trennprofil zusammenwirkenden Trennmessers der Trenneinrichtung definiert. Das Schiebestück kann in seinen Abmessungen den Maßen des Gleitlagers angepaßt werden, so daß stets eine exakte Passung des Schiebestücks im Gleitlager gewährleistet ist. Günstigerweise ist dadurch mit einer geeigneten Paßform des Schiebestückes die Lage und Funktion der gesamten Trenneinrichtung definiert.

Besonders vorteilhaft weist das Schiebestück an seinem freien Ende eine pfeilartig zulaufende Spitze auf. Mit der Spitze läßt sich das Schiebestück gerichtet in das Gleitlager einfügen.

Als Variante der Erfindung weist die Spitze des Schiebestücks eine geneigte Anlauffläche zum Einführen desselben in das Gleitlager auf. Die geneigte Anlauffläche eignet sich besonders gut zum Einführen der Spitze des Schiebestücks in das Gleitlager. Bein Einführen kann die Spitze das Schiebestück zunächst zentrieren, während die geneigte Anlauffläche beispielsweise einen Spalt des Gleitlagers beim weiteren Einführen des Schiebestücks auseinander drückt. Am Ende der geneigten Anlauffläche federn die Spaltwände des Gleitlagers zurück, so daß das Schiebestück formschlüssig in das Gleitlager aufgenommen ist. Dadurch ist der Montagevorgang der Trenneinrichtung an der Vorrichtung besonders vereinfacht. Insbesondere kann das Gleitlager einstückig vorgefertigt sein. Dies ist besonders günstig für die Passung des Schiebestücks gegenüber dem Gleitlager. Dabei kann das Gleitlager besonders präzise ausgeführt werden, da es durch einen Formgebungsvorgang sämtlicher Gleitlagerbestandteile zu fertigen ist.

Günstigerweise ist an der Rückseite der geneigten Anlauffläche eine Halteschulter zum Verankern des Schiehestücks am Gehäuse vorhanden. Die Halteschulter sichert das Schiebestück vor dem Lösen des Schiebestücks aus dem Gleitlager heraus. Dabei kann die Halteschulter als Paßformteil gegenüber dem Gleitlager ausgeformt sein. Besonders günstig ist die Halteschulter zusammen mit der Pfeilform der Spitze auszubilden. Dabei kann die Halteschulter im Anschluß an die geneigte Anlauffläche angeordnet sein. Dadurch ist der automatische Montagevorgang des Schiebestücks an dem Gleitlager vereinfacht. Beim Einführen des Schiebestücks schafft die geneigte Anlauffläche den erforderlichen Einführabstand für das Schiebstück. Am Ende der geneigten Anlauffläche kann ein Teil des Gleitlagers hinter der Halteschulter einrasten und das Gleitstück im Gleitlager sichern. Dabei kann die Halteschulter günstigerweise einstückig mit der geneigten Anlauffläche beziehungsweise der Trenneinrichtung ausgebildet sein.

Möglicherweise ist das Gleitlager auf der einen Seite von einer Längsführung des Gehäuses und auf der anderen Seite von einem sich parallel zur Spendeöffnung verlaufenden Lagerprofil gebildet. Über die Längsführung ist das Gleitlager eindeutig und präzise gegen das Gehäuse der Vorrichtung angelegt. Das auf der anderen Seite verlaufende Lagerprofil ist der individuellen Form des Gleitstückes angepaßt, so daß sich zusammen mit der Längsführung des Gehäuses eine formschlüssige Verbindung ergibt. Durch die Trennung des Gleitlagers in eine Längsführung und in ein separates Lagerprofil ist das Einführen des Schiebestücks in das Gleitlager erleichtert. Dabei können die beiden Bauteile leicht gegeneinander verschoben werden und federn anschließend automatisch wieder in die exakte Gleitlagerposition zurück. Durch die Erstreckung des Lagerprofil parallel zur Spendeöffnung kann das Lagerprofil als die Spendeöffnung begrenzendes Formteil ausgebildet sein. Dadurch ist dem Lagerprofil neben der Gleitlagerfunktion eine zusätzliche Funktion zugeordnet. Dies spart das Ausbilden eines separaten Formteils für eine Begrenzung der Spendeöffnung.

In besonderer Weise kann das Lagerprofil im Querschnitt T-förmig sein, wobei die Oberseite des T-Balkens als Gleitfläche für das Schiebestück dient. Die T-förmige Ausbildung des Lagerprofiles sorgt für ein gutes Widerstandsmoment des Lagerprofils gegen Verformung. Dadurch ist das Lagerprofil relativ stabil und kann beim Einführen des Schiebestücks ausweichen, ohne Beschädigungen zu erleiden. Bei vollständig in das Gleitlager eingeführtem Schiebestück federt das Lagerprofil automatisch zurück und definiert durch die stabile T-form eine Anlagefläche für das Schiebestück. Die Ausbildung des T-Balkens als Gleitfläche für das Schiebestück ist besonders günstig für einen reibungs- und störungsfreien Verschiebevorgang der Trenneinrichtung. Die Oberseite des T-Balkens kann in ihrer Oberflächengestaltung den Bedingungen einer Gleitfläche angepaßt sein. Dabei sind von einer Bedienperson nur sehr geringe Verschiebekräfte notwendig. Die Gleitfläche des T-Balkens gegenüber dem Schiebestück beugt dem Verkanten des Schiebestücks in dem Gleitlager vor. Der verbleibende Teil des T-Balkens kann in dem Spendefach für andere Funktionen benutzt werden.

Es wird vorgeschlagen, daß der T-Steg in etwa parallel zum Deckel verlaufend nach unten gerichtet ist und einen Schließanschlag für denselben bildet. Durch die parallele Ausbildung des T-Stegs zum Deckel kann der T-Steg als die Spendeöffnung begrenzendes Formteil ausgebildet sein. Günstigerweise ist dabei gleichzeitig die Funktion eines Schließanschlages für den T-Steg verwirklicht. Aus T-Steg und Deckel kann die Spendeöffnung zum Durchführen einer Folienfahne begrenzt sein. Dadurch kann die Spendeöffnung durch Öffnen des Deckels zum einmaligen Einführen einer Folienfahne erweitert werden und anschließend durch Schließen des Deckels gegen den T-Steg zur in Betrieb wirksamen Spendeöffnung verkleinert werden.

Als bevorzugte Ausführungsform ist der T-Steg in etwa um das Maß der Dicke des Deckels nach innen in das Gehäuseinnere versetzt. Dadurch kann aus Deckel und Gehäuse eine im wesentlichen ebene Fläche gebildet werden. Der T-Steg ist zurückversetzt und verdeckt in dem Gehäuseinneren angeordnet, so daß auch ein Schließanschlag für den Deckel in dem Gehäuse angeordnet ist. Dadurch kann beispielsweise auch die Breite des oberen T-Balkens des T-Profils dem Maß der Dicke des Deckels angepaßt sein. Die gesamte Vorrichtung erhält somit eine ebene Frontfläche, die eine Bedienperson vor Verletzungen schützt.

Es wird vorgeschlagen, daß die Trenneinrichtung sich mit einem Absatz auf dem äußeren Ende des T-förmigen Balkens verschieblich abstützt. Über den Absatz ist die Lage der Trenneinrichtung gegenüber dem T-förmigen Balken festgelegt. Über den Absatz können auf die Trenneinrichtung einwirkende Schneidkräfte an dem T-förmigen Balken abgestützt werden. Dadurch sind die die Folienfahne abtrennenden Teile der Trenneinrichtung beim Schneidvorgang entlastet. Die Oberfläche des Absatzes kann der Form des T-förmigen Balkens angepaßt werden. Die Gleitpaarung zwischen Absatz und T-Balken kann bezüglich Gleiteigenschaften optimiert werden.

In besonderer Weise kann sich die Spendeöffnung zwischen dem vertikalen Steg des T-Profils und dem oberen Ende des Deckels befinden. Dadurch kann auf eine zusätzlich in dem Gehäuse eingeformte Spendeöffnung verzichtet werden. Die Spendeöffnung wird von dem vertikalen T-Steg und dem oberen Ende des Deckels begrenzt. Dabei kann durch Öffnen des Deckels die Spendeöffnung wesentlich erweitert werden, so daß das Einführen einer Folienfahne in die Spendeöffnung erleichtert ist. Nach dem Einführen kann der Deckel geschlossen werden und die Spendeöffnung auf die funktionsgünstige kleinere Öffnung zurückgeführt werden.

Vorzugsweise ist die Trenneinrichtung querverschieblich hängend oberhalb des Deckels in dem Gleitlager gelagert und das zugeordnete Trennprofil befindet sich in etwa in der Höhenmitte der Deckelaußenseite. Dadurch ist zwischen der Gleitlagerung und dem Trennprofil ein Raum für eine abgeschnittene, aus der Spendeöffnung heraushängende Folienfahne geschaffen. In diesem Bereich kann die Folienfahne ergriffen werden und über das Trennprofil hinaus bis zur gewünschten Länge herausgezogen werden. Beim Verschieben der Trenneinrichtung werden ein Teil der Kräfte am Gehäuse über das Gleitlager abgestützt und der andere Teil verteilt sich auf das Trennprofil für einen Trennvorgang. Die auf das Trennprofil einwirkenden Kräfte werden über den Deckel abgestützt. Die Anordnung des Trennprofils in der Höhenmitte des Deckels gewährleistet die gleichmäßige Aufteilung der Kräfte auf die Lagerungen des Deckels.

Als Variante der Erfindung ist der Deckel unten in einer horizontalen Achse heraus schwenkbar gelagert. Über die Schwenklagerung kann der Deckel durch eine einfache Handbewegung geöffnet beziehungsweise geschlossen werden. Die Anordnung der horizontalen Achse im unteren Bereich des Deckels gewährleistet beim Herausschwenken des Deckels das Verbleiben des Deckels in einer Öffnungsposition durch die Gewichtskräfte des Deckels. Dadurch ist das Fach über die vergrößerte Spendeöffnung zugänglich, so daß ein Folienrollenaustausch vorgenommen werden kann.

Vorzugsweise kann der Deckel mit seitlichen Vorsprüngen zumindest in Schließstellung zum Zwecke der Arretierung seitliche Haltenocken am Gehäuse lösbar übergreifen. Dadurch ist der Deckel in Schließstellung eindeutig positioniert und gegen ungewünschtes Öffnen gesichert. Die Haltenocken können beispielsweise auf elastischen Zungen am Gehäuse angebracht sein, die beim Öffnen oder Schließen des Deckels jeweils ausgelenkt werden und anschließend zurückfedern.

Denkbar weist der Deckel an seiner Bedienungsseite eine Handhabe zum Lösen des Rastsitzes des Deckels aus den seitlichen Haltenocken auf.

Günstigerweise ragt das Gleitlager wenigstens an einer Seite des Deckels über diesen heraus, um eine seitliche, gehäusefeste Parkposition für die Trenneinrichtung zu bilden. Dadurch kann die Trenneinrichtung von dem Deckel beabstandet positioniert werden, so daß der Deckel zu öffnen ist. Dabei kann die Trenneinrichtung von dem Zugriffsbereich einer Bedienperson zum Spendefach beziehungsweise zum Deckel entfernt werden. Dies vereinfacht die Bedienung der Vorrichtung und beugt Beschädigungen der Trenneinrichtung vor. Das über eine Seite des Deckels hinausragende Gleitlager gewährleistet die kontinuierliche Ein- und Ausführung der Trenneinrichtung in die Parkposition und aus dieser heraus.

Zweckmäßigerweise kann sich das Trennprofil auch über diese seitliche Parkposition erstrecken. Dadurch ist auch ein mit dem Trennprofil zusammenwirkendes Trennzeug der Trenneinrichtung in die Parkposition einführbar. Das Trennzeug, das in der Regel in Form eines scharfkantigen Messers oder einer Kegelrolle ausgebildet ist, ist geschützt im Bereich des über die seitliche Parkposition hinausreichenden Trennprofils gelagert. Dadurch werden Verletzungen einer Bedienperson an dem Trennzeug vermieden.

In besonderer Weise kann die Trenneinrichtung ein mit dem Trennprofil zusammenwirkendes Trennzeug mit einer Spurrolle und einem Trennmesser aufweisen. Die Spurrolle stützt die auf das Trennzeug einwirkenden Kräfte am Deckel ab, so daß das Trennmesser von diesen Kräften entlastet ist. Dadurch ist das Trennmesser stets in der idealen Position gegenüber dem Trennprofil für einen optimalen Trennvorgang mit optimaler Trennqualität.

Denkbar weist das quer zur Folienlängsrichtung verlaufende Trennprofil eine Spannleiste, eine mit dem Trennmesser zusammenwirkende Trennnut und ein mit der Spurrolle zusammenwirkendes Spurprofil auf. Über die Spannleiste wird eine abgezogene Folienleiste gespannt, so daß zur Seite der Spendeöffnung hin die Folienfahne über die Spannleiste hin gespannt ist. Dies gewährleistet einen störungsfreien Trennvorgang mit hoher Trennqualität. Die Spannleiste erhöht das Widerstandsmoment des am Deckel ausgebildeten Trennprofils. Dadurch ist der Deckel zusätzlich stabilisiert und vermag den auf ihn beim Trennvorgang einwirkenden Kräften wirksam zu widerstehen. Die Spurrolle läuft in einem Spurprofil ab, so daß das gesamte Trennzeug, insbesondere das Trennmesser, bezüglich des Trennprofils ausgerichtet ist. Dadurch ist auch das Trennmesser präzise gegenüber der Trennnut positioniert, so daß ein einwandfreies Abtrennen der Folienfahne möglich ist. Die Trennnut erhält durch ihre spezifische Form ebenfalls das Widerstandsmoment des Deckels. Zwischen Spurrolle und Spurprofil wird eine abgezogene Folienfahne festgeklemmt und festgespannt, so daß im Bereich des Trennmessers die Folienfahne stets optimal positioniert und gespannt ist.

Als Variante der Erfindung weist das Trennzeug eine Laufrolle mit einem kegelstumpfförmigen Absatz, der in eine Trennnut eingreift, auf, so daß die Trennnut zugleich ein Spurprofil für die Laufrolle bildet und die Laufrolle auf einer Lauffläche des Deckels abrollt. Die Laufrolle nimmt die auf das Trennzeug einwirkenden Kräfte auf und stützt sie an der Lauffläche des Deckels ab. Die Lauffläche des Deckels wird günstigerweise für ein reibungsloses Abrollen der Laufrolle ausgeformt. Zwischen Laufrolle und Lauffläche wird die abgezogene Folienfahne wirksam eingeklemmt, so daß die Folienfahne im zu trennenden Bereich optimal positioniert und gespannt ist. Der kegelstumpfförmige Absatz wirkt als Trennmittel für die Folie und kann zugleich als Anlageabsatz gegenüber der Trennnut genutzt werden. Dabei dreht sich der kegelstumpfförmige Absatz zusammen mit der Laufrolle, so daß die Folienfahne einen abrollenden Trennvorgang erfährt.

Besonders vorteilhaft sind in einem Fach im seitlichen Bereich der zugehörigen Spendeöffnung Zentrierwangen zum fluchtenden Positionieren der Folienrolle mit der Spendeöffnung angeordnet. Dadurch wird die Folienrolle auf den Bereich der Spendeöffnung hin ausgerichtet. Beim Einlegen einer Folienrolle kann diese bereits zwischen die Zentrierwangen eingelegt werden. Ein Verschieben der Folienrolle quer zur Folienlängsrichtung wird vermieden, so daß der seitlichen Kollision einer abgezogenen Folienfahne mit einer Seite der Spendeöffnung vorgebeugt ist.

Ein Ausführungsbeispiel der Erfindung ist in der Zeichnung dargestellt und wird nachstehend erläutert. Es zeigen:
- Fig.1: einen Vertikalschnitt einer erfindungsgemäßen Vorrichtung mit zwei Fächern längs der Schnittlinie I-I in Figur 2,
- Fig.2: eine Frontansicht einer erfindungsgemäßen Vorrichtung mit zwei Fächern,
- Fig.3: einen Horizontalschnitt einer erfindungsgemäßen Vorrichtung entlang der Schnittlinie III-III in Figur 2,
- Fig.4: einen Vertikalschnitt durch einen Deckel einer erfindungsgemäßen Vorrichtung mit einer Trennnut und nebengeordneter Lauffläche und
- Fig.5: einen Vertikalschnitt eines Deckels einer erfindungsgmäßen Vorrichtung mit Spannleiste, Trennnut und Spurprofil.

In der Zeichnung ist eine Vorrichtung 1 zum Aufnehmen von Folienrollen 2 dargestellt. Die Vorrichtung weist ein Gehäuse 3 mit zwei übereinander angeordneten Fächern 4 auf. Jedes Fach 4 ist frontseitig mit einem Deckel 5 und einer Spendeöffnung 6 versehen. Zusätzlich ist jedem Fach 4 eine Trenneinrichtung 7, die mit einem Trennprofil 8 zusammenwirkt, versehen. In jedem Fach ist eine Folienrolle 2, zum Beispiel eine Papier-, Aluminium- oder Kunststoffolie, angeordnet. Eine Folienbahn 10 ist von jeder Folienrolle 9 abgezogen und durch die Spendeöffnung 6 durchgeführt.

Jede Trenneinrichtung 7 ist oberhalb des zugehörigen Deckels 5 und der Zugehörigen Spendeöffnung 6 an einem Gleitlager 11 angeordnet. Das Gleitlager 11 erstreckt sich parallel zum zugehörigen Trennprofil 8 und wird aus einem mit der Trenneinrichtung verbundenen Schiebestück 12, einer Längsführung 13 des Gehäuses und einem Lagerprofil 14 gebildet. Das Lagerprofil 14 hat eine T-förmige Querschnittsform, wobei die Oberseite des T-Balkens 15 horizontal und parallel zum Trennprofil 8 ausgerichtet ist und als Gleitfläche für das Schiebestück 12 dient. Der T-Steg 16 ist in etwa parallel zum Deckel 5 verlaufend nach unten gerichtet und dient als Schließanschlag für den Deckel 5. Der T-Steg 16 ist in etwa um das Maß der Dicke a des Deckels 5 nach innen in das Gehäuseinnere versetzt. Ein seitliches Ende des T-Balkens 15 ist in Schließstellung des Deckels 5 in der frontseitigen Ebene des Deckels 5 angeordnet. Zwischen Oberkante 17 des Deckels und dem T-Steg 16 ist die Spendeöffnung 6 ausgebildet.

Die Trenneinrichtung 7 ist querverschieblich hängend oberhalb des Deckels 5 in dem Gleitlager 11 gelagert. Am oberen Ende weist die Trenneinrichtung 7 das pfeilartig ausgebildete Schiebestück 12 auf. Ausgehend von der Spitze 18 des Schiebestücks 12 erstreckt sich eine geneigte Anlauffläche 19 auf. Anschließend an die Anlauffläche 19 erstreckt sich eine vertikal ausgerichtete Halteschulter 20, die gehäuseseitig an der Längsführung 13 anliegt und diese formschlüssig hintergreift.

Auf der der geneigten Anlauffläche 19 gegenüberliegenden Seite des Schiebestücks 12 ist das Schiebestück 12 parallelflächig zur zur Oberseite des T-Balkens 15 ausgebildet. An der Frontseite des Gehäuses 3 schließt sich an das Schiebestück 12 ein an der Trenneinrichtung 7 ausgebildeter Absatz 21 an, der auf einem äußeren Ende des T-Balkens 15 verschieblich abgestützt ist. Das Schiebestück 12 ist damit über die Halteschulter 20, die Anlauffläche 19 und zwischen der Längsführung 13 und der Oberseite des T-Balkens 15 in dem Gleitlager 11 positioniert.

Die Trenneinrichtung 7 erstreckt sich von ihrer hängenden Gleitlagerposition aus im wesentlichen parallel zum Deckel 5 nach unten und wirkt mit dem in etwa in Höhenmitte der Außenseite des Deckels 5 angeordnete Trennprofil 8 zusammen. In Höhe des Trennprofils 8 weist die Trenneinrichtung 7 ein Trennzeug 22 auf.

Bei dem zum oberen der beiden Fächer 4 gehörenden Trenneinrichtung 7 ist das Trennzeug 22 aus einer Spurrolle 23 und einem Trennmesser 24 gebildet. Die Spurrolle 23 greift in ein am Trennprofil 8 ausgebildetes Spurprofil 25 formschlüssig ein. Das Trennmesser 24 greift in eine am Trennprofil 8 ausgebildet Trennnut 26 ein. Oberhalb der Trennnut 26 ist eine Spannleiste 27 angeordnet, die von der Frontfläche des Deckels 5 hervorragt. Spannleiste 27, Trennnut 26 und Spurprofil 25 sind in Folienlängsrichtung untereinander angeordnet.

Bei der zu dem unteren der beiden Fächer 4 gehörigen Trenneinrichtung 7 ist das Trennzeug 22 aus einer Laufrolle 28, die einen kegelstumpfförmigen Absatz 29 aufweist, ausgebildet. Das Trennprofil 8 weist eine Trennnut 26 auf, in die der kegelstumpfförmige Absatz 29 eingreift. Der kegelstumpfförmige Absatz 29 liegt mit der größeren seiner kegelstumpfförmigen Flächen an einer Seite der Trennnut 26 an. Der übrige Teil der Laufrolle 28 läuft auf einer Lauffläche 30 des Deckels 5 ab.

Jeder der Deckel 5 weist in seinem unteren Bereich eine horizontale Achse 31 auf.

Im Bereich der Oberkante 17 des Deckels 5 ist gehäuseinnenseitig am Deckel 5 ein Vorsprung 33 angeformt. Der Vorsprung 33 übergreift in Schließstellung des Deckels 5 jeweils eine am Gehäuse auf einer elastischen Lasche 40 ausgebildete Haltenocke 34. An der frontseitigen Bedienungsfläche des Deckels 5 ist eine Handhabe 35 zum Lösen des Rastsitzes des Deckels 5 ausgebildet.

Jedes Trennprofil 8 und das zugehörige Gleitlager 11 ragt jeweils seitlich über den Endbereich des Deckels 5 bis zu Parkpositionen 36 hinaus. Die Parkpositionen 36 sind jeweils am Gehäuse 3 ausgebildet.

Unterhalb der zwei Spendefächer weist die Vorrichtung jeweils zwei vertikal und beabstandet voneinander angeordnete Haltestangen 37 auf. Jede Haltestange 37 weist eine Achsnut 38 auf, in die beispielsweise eine mit einer Küchenpapierrolle versehene Achse einbringbar ist.

Innerhalb des Gehäuses weist jedes Fach zwei im seitlichen Bereich jedes Deckels 5 angeordnete Zentrierwangen 39 auf. Die Zentrierwangen 39 sind im wesentlichen vertikal und um die Breite einer Folienrolle beabstandet voneinander angeordnet.

Im folgenden wird die Wirkungs- und Funktionsweise des in der Zeichnung dargestellten Ausführungsbeispiels einer erfindungsgemäßen Vorrichtung näher erläutert.

Zum Einbringen einer Folienrolle 2 wird die Trenneinrichtung 7 des jeweiligen Faches 4 in eine seitliche Parkposition 36 verschoben. Über die Handhabe 35 wird der Deckel 5 aus der Raststellung der Vorsprünge 33 mit den Haltenocken 34 gelöst. Der Deckel 5 wird um seine horizontale Achse 31 aufgeklappt und eine Folienrolle 2 in das Fach 4 zwischen den beiden Zentrierwangen 39 eingelegt. Eine Folienfahne wird von der Folienrolle 2 abgezogen und über den Deckel 5 gelegt. Anschließend wird der Deckel 5 verschlossen und über die Haltenocken 34 verrastet. Die Folienfahne wird bis zur gewünschten Länge aus der Zwischen der Oberkante 17, des Deckels 5 und dem T-Steg 16 ausgebildeten Spendeöffnung 6 nach unten herausgezogen. Anschließend wird diezugehörige Trenneinrichtung 7 aus der seitlichen Parkposition 36 über die Längserstreckung des Deckels 5 zur gegenüberliegenden Parkposition 36 verschoben. Dabei wird die Folienbahn 10 im Bereich des Trennprofils 8 abgetrennt.

Bei dem zu dem oberen Fach 4 gehörigen Trennzeug 22 wird die Folie über die Spannleiste 27 gespannt und von der Spurrolle 23 Zwischen Spurrolle 23 und Spurprofil 25 festgelegt. Das Trennmesser 24 durchtrennt die Folie in gespanntem Zustand im Zusammenwirken mit der Trennnut 26.

Bei dem zu dem unteren Fach 4 gehörigen Trennzeug 22 wird die Folienbahn 10 zwischen Laufrolle 28 und Lauffläche 30 festgehalten und von dem kegelstumpfförmigen Absatz 29 im Zusammenwirken mit der Trennnut 26 durchtrennt.

Bei der Montage der Trenneinrichtung 7 an dem Gehäuse 3 wird das Schiebestück 12 mit seiner Spitze 18 zwischen die Längsführung 13 und das Lagerprofil 14 eingeführt. Beim Einführen werden das Lagerprofil 14 und die Längsführung 13 durch die geneigte Anlauffläche 19 leicht auseinandergedrückt, bis die Halteschulter 20 die Längsführung 13 des Gehäuses 3 hintergreift und Längsführung 13 und Lagerprofil 14 wieder in ihre ursprüngliche Form zurückschnappen. Das Schiebestück 12 kann so weit eingeführt werden, bis der Absatz 21 an dem T-Balken 15 des Lagerprofils 14 anliegt. Im montierten Zustand ist die Position der Trenneinrichtung 7 und insbesondere des Trennzeuges 22 bezüglich dem Trennprofil 8 durch die Anlage der Halteschulter 20 und des Absatzes 21 an Lagerprofil 14 beziehungsweise Längsführung 13 festgelegt.

Die Zentrierwangen 39 gewährleisten, daß die Folienrolle 2 stets zentriert zur Spendeöffnung 6 positioniert ist.

## Patentansprüche

1. Vorrichtung zum Aufnehmen von Folienrollen (2) mit einem Gehäuse (3), das je Folienrolle (2) ein mit einem Deckel (5) und einer Spendeöffnung (6) bestücktes Fach (4) aufweist, wobei es zum Abtrennen von Folienabschnitten eine einem Trennprofil (8) zugeordnete, quer zur Folienlängsrichtung bewegbare Trenneinrichtung (7) gibt, und Deckel (5) und Trenneinrichtung (7) auf derselben Frontseite des Gehäuses vorgesehen sind,
**dadurch gekennzeichnet,**
daß die Trenneinrichtung (7) an einem oberhalb des Deckels (5) und der Spendeöffnung (6) parallel zum Trennprofil (8) ausgerichtet vorgesehenen Gleitlager (11) des Gehäuses (3) gelagert ist.

2. Vorrichtung nach Anspruch 1,
**dadurch gekennzeichnet,**
daß das obere Ende der Trenneinrichtung (7) mit Hilfe eines formschlüssigen Schiebestücks (12) im Gleitlager (11) verschieblich gelagert ist.

3. Vorrichtung nach einem der vorhergehenden Ansprüche,
**dadurch gekennzeichnet,**
daß das Schiebestück (12) an seinem freien Ende eine pfeilartig zulaufende Spitze (18) aufweist.

4. Vorrichtung nach einem der vorhergehenden Ansprüche,
**dadurch gekennzeichnet,**
daß die Spitze (18) des Schiebestücks (12) eine geneigte Anlauffläche (19) zum Einführen desselben in das Gleitlager (11) aufweist.

5. Vorrichtung nach einem der vorhergehenden Ansprüche,
**dadurch gekennzeichnet,**
daß an der Rückseite der geneigten Anlauffläche (19) eine Halteschulter (20) zum Verankern des Schiebestücks (12) am Gehäuse (3) vorhanden ist.

6. Vorrichtung nach einem der vorhergehenden Ansprüche,
**dadurch gekennzeichnet,**
daß das Gleitlager (11) auf der einen Seite von einer Längsführung (13) des Gehäuses (3), und auf der anderen Seite von einem sich parallel zur Spendeöffnung (6) verlaufenden Lagerprofil (14) gebildet ist.

7. Vorrichtung nach einem der vorhergehenden Ansprüche,
**dadurch gekennzeichnet,**
daß das Lagerprofil (14) im Querschnitt T-förmig ist, wobei die Oberseite des T-Balkens (15) als Gleitfläche für das Schiebestück (18) dient.

8. Vorrichtung nach einem der vorhergehenden Ansprüche,
**dadurch gekennzeichnet,**
daß der T-Steg (16) in etwa parallel zum Deckel (5) verlaufend nach unten gerichtet ist und einen Schließanschlag für denselben bildet.

9. Vorrichtung nach einem der vorhergehenden Ansprüche,
**dadurch gekennzeichnet,**
daß der T-Steg (16) in etwa um das Maß der Dicke (a) des Deckels (5) nach innen in das Gehäuseinnere versetzt ist.

10. Vorrichtung nach einem der vorhergehenden Ansprüche,
**dadurch gekennzeichnet,**
daß die Trenneinrichtung (7) sich mit einem Absatz (21) auf dem äußeren Ende des T-förmigen Balkens (15) verschieblich abstützt.

11. Vorrichtung nach einem der vorhergehenden Ansprüche,
**dadurch gekennzeichnet,**
daß die Spendeöffnung (6) sich zwischen dem vertikalen Steg (16) des T- Profils und dem oberen Ende (17) des Deckels (5) befindet.

12. Vorrichtung nach einem der vorhergehenden Ansprüche,
**dadurch gekennzeichnet,**
daß die Trenneinrichtung (7) querverschieblich hängend oberhalb des Deckels (5) in dem Gleitlager (11) gelagert ist und das zugeordnete Trennprofil (8) sich in etwa in der Höhenmitte der Deckelaußenseite befindet.

13. Vorrichtung nach einem der vorhergehenden Ansprüche,
**dadurch gekennzeichnet,**
daß der Deckel (5) unten in einer horizontalen Achse (31) herausschwenkbar gelagert ist.

14. Vorrichtung nach einem der vorhergehenden Ansprüche,
**dadurch gekennzeichnet,**
daß der Deckel (5) mit seitlichen Vorsprüngen (33) zumindest in Schließstellung zum Zwecke der Arretierung seitliche Haltenocken (34) am Gehäuse lösbar übergreift.

15. Vorrichtung nach einem der vorhergehenden Ansprüche,
**dadurch gekennzeichnet,**
daß der Deckel (5) an seiner Bedienungsseite eine Handhabe (35) zum Lösen des Rastsittes des Deckels (5) aus den seitlichen Haltenocken (34) aufweist.

16. Vorrichtung nach einem der vorhergehenden Ansprüche,
**dadurch gekennzeichnet,**
daß das Gleitlager (11) wenigstens an einer Seite des Deckels (5) über diesen herausragt, um eine seitliche, gehäusefeste Parkposition (36) für die Trenneinrichtung (7) zu bilden.

17. Vorrichtung nach einem der vorhergehenden Ansprüche,
**dadurch gekennzeichnet,**
daß das Trennprofil (7) sich auch über diese seitliche Parkposition (36) erstreckt.

18. Vorrichtung nach einem der vorhergehenden Ansprüche,
**dadurch gekennzeichnet,**
daß die Trenneinrichtung (7) ein mit dem Trennprofil (8) zusammenwirkendes Trennzeug (22) mit einer Spurrolle (23) und einem Trennmesser (24) aufweist.

19. Vorrichtung nach einem der vorhergehenden Ansprüche,
**dadurch gekennzeichnet,**
daß das quer zur Folienlängsrichtung verlaufende Trennprofil (8) hintereinander in Folienlängsrichtung angeordnet eine Spannleiste (27), eine mit dem Trennmesser (24) zusammenwirkende Trennnut (26) und ein mit der Spurrolle (23) zusammenwirkendes Spurprofil (25) aufweist.

20. Vorrichtung nach einem der vorhergehenden Ansprüche,
**dadurch gekennzeichnet,**
daß das Trennzeug (22) eine Laufrolle (28) mit einem kegelstumpfförmigen Absatz (29), der in eine Trennnut (26) eingreift, aufweist, so daß die Trennnut (26) zugleich ein Spurprofil (2) für den kegelstumpfförmigen Absatz (29) der Laufrolle (28) bildet und die Laufrolle (28) auf einer Lauffläche (30) des Deckels (5) abrollt.

21. Vorrichtung nach einem der vorhergehenden Ansprüche,
**dadurch gekennzeichnet,**
daß in einem Fach (4) im seitlichen Bereich der zugehörigen Spendeöffnung (6) Zentrierwangen (39) zum fluchtenden Positionieren der Folienrolle (2) mit der Spendeöffnung (6) angeordnet sind.

## Claims

1. Device for the accommodation of reels (2) of film having a housing (3) which for each reel (2) of film possesses a compartment (4) equipped with a cover (5) and a dispensing opening (6), there being a separating device (7) movable transversely with respect to the longitudinal direction of the film and associated with a separating profile (8) for the detachment of sections of film and the cover (5) and separating device (7) being provided on the same front side of the housing,
characterised in that
the separating device (7) is mounted on a slide bearing (11) of the housing (3) provided above the cover (5) and the dispensing opening (6) and aligned parallel to the separating profile (8).

2. Device according to Claim 1,
characterised in that
the upper end of the separating device (7) is mounted displaceably in the slide bearing (11) with the aid of a form-locking sliding piece (12).

3. Device according to one of the preceding claims,
characterised in that
at its free end the sliding piece (12) possesses a tapering point (18) like an arrow.

4. Device according to one of the preceding claims,
characterised in that
the point (18) of the sliding piece (12) possesses an inclined run-on surface (19) for introducing the same into the slide bearing (11).

5. Device according to one of the preceding claims,
characterised in that
on the reverse side of the inclined run on surface (19) there is a retaining shoulder (20) for anchoring the sliding piece (12) on the housing (3).

6. Device according to one of the preceding claims,
characterised in that
the slide bearing (11) is formed on one side by a longitudinal guide (13) of the housing (3) and on the other side by a bearing profile (14) extending parallel to the dispensing opening (6).

7. Device according to one of the preceding claims,
characterised in that
the bearing profile (14) is T-shaped in cross-section, the upper side of the T-bar (15) serving as a slide surface for the sliding piece (18).

8. Device according to one of the preceding claims,
characterised in that
the T-web (16) running approximately parallel to the cover (5) is directed downwardly and forms a closing limit stop for the latter.

9. Device according to one of the preceding claims,
characterised in that
the T-web (16) is offset inwardly into the interior of the housing to the extent approximately of the thickness (a) of the cover (5).

10. Device according to one of the preceding claims, characterised in that
the separating device (7) is supported displaceably on
the outer end of the T-shaped bar (15) by a shoulder (21).

11. Device according to one of the preceding claims,
characterised in that
the dispensing opening (6) is located between the vertical web (16) of the T-profile and the upper end (17) of the cover (5).

12. Device according to one of the preceding claims,
characterised in that
the separating device (7) is mounted in the slide bearing (11) suspended in transversely displaceable manner above the cover (5) and the associated separating profile (8) is located approximately in the middle of the height of the outside of the cover.

13. Device according to one of the preceding claims,
characterised in that
at the bottom the cover (5) is mounted to be outwardly pivotable in a horixontal axis (31).

14. Device according to one of the preceding claims,
characterised in that
at least in the closed position for the purpose of locking the cover (5) detachably engages with lateral projections (33) over lateral retaining ribs (34) on the housing.

15. Device according to one of the preceding claims,
characterised in that
on its service side the cover (5) possesses a handle (35) for releasing the catch seating of the cover (5) from the lateral retaining ribs (34).

16. Device according to one of the preceding claims,
characterised in that
at least on one side of the cover (5) the slide bearing (11) projects over the latter in order to form a lateral parking position (36) fixed with the housing for the separating device (7).

17. Device according to one of the preceding claims,
characterised in that
the separating profile (7) also extends over this lateral parking position (36).

18. Device according to one of the preceding claims,
characterised in that
the separating device (7) possesses a separating tool (22) with a guide roller (23) and a separating knife (24) which works together with the separating profile (8).

19. Device according to one of the preceding claims,
characterised in that
the separating profile (8) extending transversely with respect to the longitudinal direction of the film possesses a tensioning bar (27), a separating groove (26) working together with the separating knife (24) and a guide profile (25) working together with the guide roller (23) arranged one behind the other in the longitudinal direction of the film.

20. Device according to one of the preceding claims,
characterised in that
the separating tool (22) possesses a track roller (28) having a shoulder (29) in the form of a truncated cone which engages in a separating groove (26) so that the separating groove (26) simultaneously forms a guide profile (25) for the shoulder (29) in the form of a truncated cone of the track roller (28) and the track roller (28) rolls off on a track surface (30) of the cover (5).

21. Device according to one of the preceding claims,
characterised in that
in a compartment (4) in the lateral region of the associated dispensing opening (6) centering cheeks (39) are arranged for positioning the film reel (2) in alignment with the dispensing opening (6).

## Revendications

1. Dispositif destiné à recevoir des rouleaux de feuille (2), comportant un boîtier (3) qui présente pour chaque rouleau de feuille (2) un compartiment (4) pourvu d'un couvercle (5) et d'un orifice de distribution (6), pour le détachement de morceaux de feuille étant prévu un dispositif de sectionnement (7) associé à un profil de sectionnement (8) et mobile perpendiculairement à la direction longitudinale de la feuille, et le couvercle (5) et le dispositif de sectionnement (7) étant prévus sur le même côté frontal du boîtier, caractérisé par le fait que le dispositif de sectionnement (7) est monté sur un appui de glissement (11) du boîtier (3) prévu orienté parallèlement au profil de sectionnement (8) au-dessus du couvercle (5) et de l'orifice de distribution (6).

2. Dispositif selon la revendication 1, caractérisé par le fait que l'extrémité supérieure du dispositif de sectionnement (7) est montée mobile dans l'appui de glissement (11) au moyen d'une pièce coulissante emboîtée (12).

3. Dispositif selon l'une des revendications précédentes, caractérisé par le fait que la pièce coulissante (12) présente à son extrémité libre une pointe (18) se terminant à la manière d'une flèche.

4. Dispositif selon l'une des revendications précédentes, caractérisé par le fait que la pointe (18) de la pièce coulissante (12) présente une surface de montée inclinée (19) pour l'introduction de celle-ci dans l'appui de glissement (11).

5. Dispositif selon l'une des revendications précédentes, caractérisé par le fait que sur le côté arrière de la surface de montée inclinée (19) existe un épaulement de retenue (20) pour l'ancrage de la pièce coulissante (12) au boîtier (3).

6. Dispositif selon l'une des revendications précédentes, caractérisé par le fait que l'appui de glissement (11) est formé sur un côté par un guidage longitudinal (13) du boîtier (3) et sur l'autre côté par un profilé d'appui (14) s'étendant parallèlement à l'orifice de distribution (6).

7. Dispositif selon l'une des revendications précédentes, caractérisé par le fait que le profilé d'appui (14) a une section en forme de T et la face supérieure de la barre (15) du T sert de surface de glissement pour la pièce coulissante (18).

8. Dispositif selon l'une des revendications précédentes, caractérisé par le fait que la jambe (16) du T est dirigée vers le bas en s'étendant à peu près parallèlement au couvercle (5) et forme une butée de fermeture pour celui-ci.

9. Dispositif selon l'une des revendications précédentes, caractérisé par le fait que la jambe (16) du T est décalée vers l'intérieur à l'intérieur du boîtier à peu près de l'épaisseur (a) du couvercle (5).

10. Dispositif selon l'une des revendications précédentes, caractérisé par le fait que le dispositif de sectionnement (7) s'appuie de manière mobile par un talon (21) sur l'extrémité extérieure de la barre (15) du T.

11. Dispositif selon l'une des revendications précédentes, caractérisé par le fait que l'orifice de distribution (6) se trouve entre la jambe verticale (16) du profilé à section en T et l'extrémité supérieure (17) du couvercle (5).

12. Dispositif selon l'une des revendications précédentes, caractérisé par le fait que le dispositif de sectionnement (7) est monté mobile transversalement, suspendu au-dessus du couvercle (5), dans l'appui de glissement (11) et le profil de sectionnement associé (8) se trouve à peu près à mi-hauteur de la face extérieure du couvercle.

13. Dispositif selon l'une des revendications précédentes, caractérisé par le fait que le couvercle (5) est monté en bas basculant vers l'extérieur dans un axe horizontal (31).

14. Dispositif selon l'une des revendications précédentes, caractérisé par le fait que le couvercle (5), au moins en position fermée, coiffe de manière dégageable par des saillies latérales (33), aux fins d'arrêt, des ergots latéraux de retenue (34) prévus sur le boîtier.

15. Dispositif selon l'une des revendications précédentes, caractérisé par le fait que le couvercle (5) présente sur sa face de manoeuvre une poignée (35) pour son désencliquetage des ergots latéraux de retenue (34).

16. Dispositif selon l'une des revendications précédentes, caractérisé par le fait que l'appui de glissement (11) dépasse du couvercle (5) au moins sur un côté de celui-ci pour former un emplacement latéral de stationnement (36) solidaire du boîtier pour le dispositif de sectionnement (7).

17. Dispositif selon l'une des revendications précédentes, caractérisé par le fait que le dispositif de sectionnement (7) s'étend aussi sur cet emplacement latéral de stationnement (36).

18. Dispositif selon l'une des revendications précédentes, caractérisé par le fait que le dispositif de sectionnement (7) présente un équipement de sectionnement (22) qui coopère avec le profil de sectionnement (8) et comporte un galet de conduite (23) et un couteau (24).

19. Dispositif selon l'une des revendications précédentes, caractérisé par le fait que le profil de sectionnement (8), qui s'étend perpendiculairement à la direction longitudinale de la feuille, présente les uns derrière les autres dans la direction longitudinale de la feuille une barrette de serrage (27), une rainure de sectionnement (26) qui coopère avec le couteau (24) et un profil de conduite (25) qui coopère avec le galet de conduite (23).

20. Dispositif selon l'une des revendications précédentes, caractérisé par le fait que l'équipement de sectionnement (22) présente une roulette (28) ayant un talon tronconique (19) qui s'engage dans une rainure de sectionnement (26), de sorte que cette rainure de sectionnement (26) forme en même temps un profil de conduite (25) pour le talon tronconique (29) de la roulette (28) et la roulette (28) route sur une surface de roulement (30) du couvercle (5).

21. Dispositif selon l'une des revendications précédentes, caractérisé par le fait que dans un compartiment (4) sont placées dans la partie latérale de l'orifice de distribution associé (6) des joues de centrage (39) pour le positionnement aligné du rouleau de feuille (2) avec l'orifice de distribution (6).
